# DEMANDE DE BREVET EUROPEEN

(11) **EP 1 254 844 A1**
(43) Date de publication de la demande: **06.11.2002**
(21) Numéro de dépôt: 02360120.6
(22) Date de dépôt: 12.04.2002
(51) Int. Cl.: B65D 19/20

(54) **Dispositif de caisse-palette**

(30) Priorité: 27.04.2001 FR 0105762; 20.08.2001 FR 0110926
(71) Demandeur: Rhin Emballages Production Société Anonyme, 67150 Erstein Gare (FR)
(72) Inventeur: Wernette, Alain, 67640 Lipsheim (FR)
(74) Mandataire: Rhein, Alain

(57) **Abrégé**

L'invention concerne un dispositif (1) de caisse-palette en kit défini par une palette (6) et par une caisse (2) dépliable, disposée sur cette palette (6) et qui, dépliée, présente des parois latérales (3, 3') et un fond (4).

Cette caisse (2) est caractérisée par le fait qu'elle est définie par
- un premier élément (7) dépliable, disposé replié sur la palette (6), comportant des panneaux et des rabats (8, 8') destinés à définir, respectivement, les parois latérales (3; 3') et un cadre (9) destiné à reposer sur la palette (6) ;
- un second élément (15) défini par une plaque (16), disposée sur ladite palette (6), autour de laquelle (16) vient se positionner le cadre (9) dudit premier élément (7) déplié ;
- un troisième élément (17) pliable, disposé sur ladite palette (6), comportant une bande longitudinale (18) bordée de deux volets articulés (19, 19') et destiné à constituer, déplié, le fond (4).

L'invention concerne, encore, un dispositif (1) de caisse-palette, notamment défini à partir d'un tel kit.

## Description

La présente invention concerne un dispositif de caisse-palette en kit défini par une palette et par une caisse de type dépliable, notamment en carton ou analogue, disposée au moins en partie sous forme repliée par dessus ladite palette et qui, sous forme dépliée, présente des parois latérales et un fond.

La présente invention concerne, encore, un dispositif de caisse-palette, notamment obtenu après montage des différents éléments constituant un tel kit, et défini, d'une part, par une caisse, notamment en carton ou analogue, comportant des parois latérales et un fond, et, d'autre part, par une palette par dessus laquelle est disposée ladite caisse.

Cette invention concerne le domaine de la fabrication des emballages de grande contenance destinés à être transportés par des moyens de levage appropriés, ces emballages se présentant sous la forme d'éléments en kit dont il convient d'assurer le montage.

L'on connaît, d'ores et déjà, des emballages de ce type et constitués, par exemple, par une palette sur laquelle vient à être disposée une caisse, notamment en carton.

En fait, une telle caisse est généralement de nature pliable et est, usuellement, stockée sous forme repliée dans l'attente d'être dépliée et positionnée sur une palette, notamment en vue de son remplissage.

A ce propos, on remarquera qu'une telle caisse repliée est souvent livrée et stockée avec d'autres caisses indépendamment de la palette qu'elle est destinée à compléter, cette palette étant, elle-même, usuellement livrée et stockée avec d'autres palettes. Il en résulte que le nombre de caisses n'est pas toujours en adéquation avec le nombre de palettes à équiper de sorte qu'il se pose un problème de gestion de stock d'une quantité surabondante de palettes ou de caisses.

On observera, de plus, que le remplissage d'un tel emballage n'est pas toujours effectué, soit immédiatement après que ladite caisse ait été dépliée et positionnée sur la palette en vue de définir un dispositif de caisse-palette, soit sur le lieu même du montage d'un tel dispositif. Il convient, alors, de déplacer un tel dispositif de caisse-palette, ce qui se fait, généralement, de manière manuelle.

Une première solution consiste à exercer une action sur ladite palette pour traîner et/ou pousser ledit dispositif jusqu'à son lieu de remplissage ou de stockage provisoire. Une telle action nécessite, pour un opérateur, de se baisser et d'adopter une position inconfortable, fatigante, peu adaptée pour fournir un effort important et, surtout, susceptible d'occasionner des blessures.

Une solution consiste, alors, à fixer ladite caisse sur la palette, notamment par agrafage, et à exercer une action sur cette caisse pour déplacer l'ensemble du dispositif. Une telle pratique présente un certain nombre d'inconvénients consistant, notamment, en ce qu'une telle action provoque des déformations, voire des détériorations, de la caisse en carton ce qui n'est pas acceptable.

De plus, il convient d'observer que de tels dispositifs de caisse-palette sont, généralement, livrés en kit à l'utilisateur. Ce dernier assure, alors, le montage de ce dispositif avant le remplissage de la caisse et son expédition. Arrivée à destination, ladite caisse est vidée et le dispositif est, généralement, réexpédié à son destinataire pour un nouveau remplissage. Il est évident que la fixation d'une telle caisse sur ladite palette rend un tel dispositif impropre à une utilisation en tant qu'emballage destiné à faire la navette entre un fournisseur et un client.

Le but de la présente invention consiste à remédier aux inconvénients des dispositifs de l'état de la technique.

Un autre but de l'invention est de proposer un dispositif de caisse-palette livré en kit, notamment à l'unité, et occupant un volume minimum.

A cet effet, la présente invention concerne un dispositif de caisse-palette en kit défini par une palette et par une caisse de type dépliable, notamment en carton ou analogue, disposée au moins en partie sous forme repliée par dessus ladite palette et qui, sous forme dépliée, présente des parois latérales et un fond, caractérisé par le fait que ladite caisse est définie :
- par un premier élément de type dépliable, disposé sous forme repliée par dessus la palette, et au niveau duquel sont définis des panneaux ainsi que des rabats prolongeant ces derniers, lesdits panneaux et lesdits rabats étant destinés à définir, en position dépliée dudit premier élément, respectivement, les parois latérales de la caisse et un cadre destiné à reposer sur la palette ;
- par un second élément défini par une plaque, disposée par dessus ladite palette, destinée à être rendue solidaire de cette dernière, et autour de laquelle est destiné à venir se positionner le cadre défini par lesdits rabats dudit premier élément en position dépliée ;
- par un troisième élément de type pliable, disposé par dessus ladite palette, destiné à être rendu solidaire de cette dernière, et comportant une bande longitudinale bordée, de manière longitudinale, par deux volets articulés, ce troisième élément étant destiné à constituer, en position dépliée, le fond de la caisse.

La présente invention concerne, encore, un dispositif de caisse-palette, notamment obtenu après montage des différents éléments constituant un tel kit. Un tel dispositif de caisse-palette est défini, d'une part, par une caisse, notamment en carton ou analogue, comportant des parois latérales et un fond, et, d'autre part, par une palette par dessus laquelle est disposée ladite caisse, caractérisé par le fait que ladite caisse comporte :
- un premier élément pliable au niveau duquel sont définis, d'une part, lesdites parois latérales de la caisse et, d'autre part, des rabats, prolongeant lesdites parois latérales et qui, en position dépliée de la caisse, définissent un cadre destiné à reposer sur la palette ;
- un second élément défini par une plaque rapportée sur ladite palette et autour de laquelle vient se positionner le cadre défini par lesdits rabats ;
- un troisième élément pliable, disposé par dessus ladite plaque, constituant, en position dépliée, le fond de la caisse et comportant, d'une part, une bande longitudinale rendue solidaire de ladite palette et, d'autre part, deux volets articulés sur ladite bande longitudinale et bordant cette dernière de manière longitudinale.

Selon une autre caractéristique de l'invention, un tel dispositif comporte des moyens de pré-positionnement et/ou de pré-centrage du premier élément en position dépliée sur la palette.

En fait, de tels moyens de pré-positionnement et/ou de pré-centrage sont définis, d'une part, par la plaque du second élément et, d'autre part, par le cadre défini par lesdits rabats.

Une caractéristique additionnelle consiste en ce que ledit dispositif comporte des moyens de positionnement et/ou de centrage du premier élément en position dépliée sur la palette.

De tels moyens de positionnement et/ou de centrage sont définis, d'une part, par le troisième élément et, d'autre part, par les parois latérales de la caisse avec lesquelles ledit troisième élément est destiné à coopérer en position déplié.

Selon une autre caractéristique de l'invention, ladite plaque du second élément est disposée par dessus ladite palette et est rendue solidaire de cette dernière.

Encore une autre caractéristique consiste en ce que le troisième élément est disposé par dessus ladite plaque et que sa bande longitudinale est rendue solidaire de ladite palette.

Une caractéristique additionnelle concerne le fait que la plaque du second élément est rendue solidaire de ladite palette par l'intermédiaire de la solidarisation du troisième élément de la palette.

Selon une autre caractéristique, la plaque du second élément présente des dimensions telles que le cadre, défini par les rabats du premier élément déplié, est conçu apte à venir se positionner à une certaine distance ou à proximité de ladite plaque.

De plus, ladite plaque présente une épaisseur correspondant sensiblement à celle desdits rabats.

Une caractéristique additionnelle consiste en ce qu'au moins un rabat prolongeant une paroi latérale comporte une découpe, ménagée en bordure de ce rabat, et se situant à une certaine distance de la ligne d'articulation de ce rabat par rapport à la paroi latérale qu'il prolonge.

En fait, ladite découpe du rabat présente une largeur au moins égale à celle de la bande longitudinale que comporte le troisième élément.

Selon une autre caractéristique, le troisième élément comporte des moyens, associés auxdits volets, et aptes à maintenir ce troisième élément en position repliée, notamment de manière temporaire.

Une caractéristique additionnelle concerne le fait que le troisième élément présente des côtés qui, en position dépliée de cet élément, viennent jouxter une paroi latérale, l'un au moins de ces côtés présentant une échancrure s'étendant de part et d'autre de ladite bande longitudinale.

Finalement, le dispositif de caisse-palette est complété par un couvercle.

Les avantages de la présente invention consistent en ce que ledit dispositif de caisse-palette se présente sous la forme d'un kit comportant ladite palette sur laquelle sont disposés, notamment à l'état replié, le premier, le second et le troisième élément, voire le couvercle. Un tel dispositif en kit est destiné à être livré, voire stocké, en l'état.

Après livraison et avant son remplissage, ledit dispositif de caisse-palette est monté.

Un autre avantage consiste en ce qu'un tel dispositif peut être livré à l'unité et ne nécessite plus la livraison, indépendamment, d'un lot de palettes, d'un lot de caisses, voire encore d'un lot de couvercles pour de telles caisse.

La conception particulièrement astucieuse de ce dispositif autorise un montage de ce dispositif par une seule personne et non plus par deux opérateurs comme les dispositifs de l'état de la technique.

L'invention est exposée plus en détail dans la description qui va suivre se rapportant à un mode de réalisation donné à titre d'exemple et illustré dans les figures des dessins joints en annexe dans lesquels :
La figure 1 correspond à une vue schématisée et en coupe partielle du dispositif de caisse-palette en position montée ;
La figure 2 est une vue schématisée et en éclaté du kit correspondant au dispositif de caisse-palette et comportant la palette sur laquelle doivent être empilés les éléments, représentés en éclaté, et destinés à définir ladite caisse ;
La figure 3 est une vue schématisée et en plan correspondant à une moitié d'un premier élément de la caisse avant pliage de cet élément et avant sa mise en place sur la palette en vue de constituer le kit ;
Les figures 4 et 5 correspondent à des étapes successives du montage du dispositif de caisse-palette à partir du kit représenté figure 2.

La présente invention concerne le domaine de la fabrication d'emballages pour contenir et transporter des marchandises.

Tel que visible sur les figures des dessins en annexe, un tel emballage est constitué par un dispositif 1 de caisse-palette qui, comme son nom l'indique, est défini, d'une part, par une caisse 2 comportant des parois latérales 3, 3' et un fond 4, une telle caisse 2 pouvant être complétée par un couvercle 5, notamment de type amovible.

Une telle caisse 2 est, notamment et au moins en partie, définie en carton ou analogue, et se présente, généralement, sous une forme au moins en partie pliée qu'il convient de déplier pour constituer une caisse 2 apte à contenir des marchandises.

Un tel dispositif 1 de caisse-palette est défini, d'autre part, par une palette 6 par dessus laquelle est disposée ladite caisse 2.

Selon l'invention, cette caisse 2 comporte un premier élément 7 pliable au niveau duquel sont définis, d'une part, lesdites parois latérales 3, 3' de la caisse 2 et, d'autre part, des rabats 8, 8' prolongeant lesdites parois latérales 3, 3'. Ces rabats 8, 8' sont conçus aptes, en position dépliée de la caisse 2 et dudit premier élément 7, à être rabattus vers l'intérieur de ce premier élément 7 de manière à définir un cadre 9 destiné à reposer sur la palette 6.

Un tel premier élément 7 est, généralement, réalisé en carton ou analogue et peut être défini en une pièce unique ou en plusieurs pièces (par exemple deux) qu'il convient d'assembler. Un tel mode de réalisation (à deux pièces) a été représenté figure 3 correspondant à une moitié d'un tel premier élément 7.

En fait, un tel premier élément 7 comporte une succession de panneaux 10, 11 articulés et aptes à définir les parois latérales 3, 3' de ladite caisse 2.

A ce propos, on observera qu'un mode préféré de réalisation de l'invention consiste à fait appel à un premier élément 7 conçu apte à être plié à la manière d'une caisse dite « américaine ». Un tel mode de réalisation permet la réalisation d'un premier élément 7 dont les dimensions, à l'état replié (comme visible figure 2), ne dépassent pas celles de la palette 6 de sorte que ce premier élément 7 peut être disposé sur cette dernière 6 sans dépasser par rapport à celle-ci.

Un tel premier élément 7 comporte, alors, au moins un panneau 10 apte à définir une paroi latérale 3 constituant un grand côté d'une caisse 2.

Ce premier élément 7 comporte, encore, au moins un autre panneau 11 apte à définir une paroi latérale 3' constituant un petit côté de cette caisse 2.

A ce propos, il convient d'observer que, dans le cas d'un premier élément 7 pliable à la manière d'une caisse « américaine », le panneau 11, définissant la paroi latérale 3' d'un petit côté de cette caisse 2, est défini, par deux volets 12, 12' articulés.

Tel que visible sur les figures 2, 3 et 5, les parois latérales 3, 3' sont prolongées par des rabats 8, 8'.

Un mode préféré de réalisation consiste à conférer auxdits rabats 8, 8' une forme telle que, lors du dépliage du premier élément 7 et du rabattage des rabats 8, 8', ces derniers 8, 8' viennent définir un cadre 9 dont les côtés se juxtaposent sans se superposer.

Un tel but peut être atteint en assurant un découpage à 45° de ces rabats 8, 8' tel que visible figure 3.

Une autre caractéristique de ces rabats 8, 8' consiste en ce qu'au moins un rabat 8', prolongeant le panneau 11 définissant une paroi latérale 3' destinée à définir un petit côté de la caisse 2, comporte une découpe 13. Cette dernière 13 est ménagée en bordure dudit rabat 8' et présente une profondeur telle que ladite découpe 13 se situe à une certaine distance de la ligne d'articulation 14 de ce rabat 8' par rapport au panneau 11 de la paroi latérale 3' qu'il prolonge.

Le fait de maintenir une certaine distance entre cette découpe 13 et la ligne d'articulation 14 permet de contribuer à la rigidité de la caisse 2 en renforçant la résistance à la déformation du premier élément 7.

Selon une autre caractéristique de l'invention, cette caisse 2 comporte un second élément 15 défini par une plaque 16 rapportée sur ladite palette 6 et destinée à être rendue solidaire de cette dernière 6. C'est, plus particulièrement, autour de cette plaque 16 que vient se positionner le cadre 9 défini par lesdits rabats 8, 8'.

A ce propos, on observera que cette plaque 16 présente une épaisseur correspondant, sensiblement (voire étant de préférence égale), à celle des rabats 8, 8'. Un tel mode de réalisation permet de définir une surface sensiblement plane par dessus laquelle des marchandises peuvent être disposées sans subir d'inclinaison préjudiciable à un empilement approprié et stable de telles marchandises.

Tel qu'évoqué ci-dessus, le cadre 9 défini par les rabats 8, 8' vient se positionner autour de ladite plaque 16. En fait, cette dernière 16 est conçue de telle sorte que ses dimensions évitent, d'une part, un chevauchement entre celle-ci 16 et les rabats 8, 8' de manière à définir une telle surface plane et, d'autre part, un espacement trop important entre ladite plaque 16 et lesdits rabats 8, 8' de manière à éviter les trous au niveau de cette surface plane. Ainsi, cette plaque 16 présente des dimensions telles que ledit cadre 9 vient se positionner à une certaine distance (de préférence faible) ou à proximité de cette plaque 16.

On observera que cette plaque 16 peut, de plus, constituer des moyens de pré-positionnement et/ou des moyens de pré-centrage du premier élément 7 sur la palette 6.

Selon une autre caractéristique de l'invention, ladite caisse 2 comporte un troisième élément pliable 17, disposé par dessus ladite plaque 16 et destiné à être rendu solidaire de la palette 6. Ce troisième élément 17 est conçu apte à constituer, en position dépliée, le fond 4 de cette caisse 2.

Ce troisième élément pliable 17 comporte, d'une part, une bande longitudinale 18, centrée par rapport à ce troisième élément 17, et destinée à s'étendre de manière sensiblement parallèle au grand côté de la caisse 2.

C'est, plus particulièrement, au niveau de cette bande longitudinale 18 que ledit troisième élément 17 est rendu solidaire de ladite palette 6, ceci par l'intermédiaire de moyens de solidarisation 23, notamment des agrafages ou analogue.

Selon un mode particulier de réalisation ladite plaque 16 ainsi que ladite bande longitudinale 18 sont, chacune, rendues individuellement solidaires de ladite palette 6.

Cependant et selon un mode préféré de réalisation, c'est en rendant le troisième élément 17 solidaire de la palette 6 que la plaque 16 (disposée par dessus ladite palette 6 et sous ce troisième élément 17) est rendue solidaire de ladite palette 6.

Ce troisième élément pliable 17 comporte, d'autre part, deux volets 19, 19' articulés sur ladite bande longitudinale 18 et bordant cette dernière 18 de part et d'autre et de manière longitudinale.

Ces volets 19, 19' sont conçus aptes à être rabattus l'un 19 en direction de l'autre 19', selon une direction indiquée par des flèches figure 4, et en sorte que ledit troisième élément 17 adopte une forme, sensiblement en « U » ou en triangle.

A ce propos, on observera que ledit troisième élément 17 peut, avantageusement, être complété par des moyens 20 (associés aux volets 19, 19') aptes à maintenir ledit troisième élément 17 dans cette configuration en « U » ou en triangle, notamment de manière temporaire et pendant la durée de la mise en place dudit premier élément 7 sur la palette 6.

De tels moyens de maintien 20 peuvent être constitués par au moins une languette ou analogue définie, notamment par découpage, au niveau de l'un au moins des volets 19, 19' et destinée à coopérer avec l'autre volet 19', 19.

Cependant et selon un mode de réalisation préféré, ces moyens de maintien 20 sont constitués par au moins une languette ou analogue définie (notamment par découpage) au niveau de chacun desdits volets 19, 19' ; une languette de l'un 19 de ces volets étant conçue apte à coopérer avec une languette de l'autre volet 19'.

Selon une autre caractéristique de l'invention, la découpe 13 du rabat 8' présente une largeur au moins égale (de préférence sensiblement ajustée) à celle de la bande longitudinale 18 dudit troisième élément 17 de manière à autoriser, lors de la mise en place du premier élément 7 sur la palette 6, un passage de cette découpe 13 au niveau de la tranche dudit troisième élément 17 configuré en « U » ou en triangle.

Une autre caractéristique consiste en ce que ledit troisième élément 17 présente une échancrure 21 s'étendant de part et d'autre de ladite bande longitudinale 18, ceci au niveau des côtés 22 dudit troisième élément 17 destinés à jouxter une paroi latérale 3' constituant un petit côté de la caisse 2.

Une telle échancrure 21 est destinée à autoriser un passage, au niveau de la tranche dudit troisième élément 17 configuré en « U » ou en triangle, des rabats 8' en position au moins partiellement rabattue, ceci lors de la mise en place dudit premier élément 7 sur la palette 6 et lorsque ces rabats 8' arrivent à proximité de ladite bande longitudinale 18.

A ce propos, on observera que la profondeur de cette échancrure 21 et la profondeur de la découpe 13 sont conçues en sorte de permettre un tel passage, de préférence, sans occasionner de déformation à la caisse 2.

Un mode de réalisation préféré consiste, en fait, à définir ces profondeurs en sorte de permettre un engagement partiel du rabat 8' sous la bande longitudinale 18 (entre cette dernière 18 et ladite palette 6), ceci au niveau du fond de ladite découpe 13.

Tel que visible figure 5, lesdits volets 19, 19' sont conçus aptes à être déployés selon les flèches de manière à venir recouvrir la plaque 16 et le cadre 9 des rabats 8, 8', ceci en vue de définir le fond 4 de la caisse 2.

Ces volets 19, 19' sont, encore, conçus aptes à prendre sensiblement appui sur le côté interne des parois latérales 3, 3' de la caisse 2 de manière à assurer le centrage et le positionnement dudit premier élément 7 sur la palette 6.

Ainsi, le troisième élément 17 constitue, en combinaison avec lesdites parois latérales 3, 3', des moyens de positionnement et/ou des moyens de centrage dudit premier élément 7 (ainsi que de la caisse 2) sur la palette 6.

Le premier 7 et/ou le second 15 et/ou le troisième 17 élément sont définis en un matériau pliable plus particulièrement du carton ou analogue.

Selon une autre caractéristique, la présente invention concerne, encore, un dispositif 1 de caisse-palette en kit défini par une palette 6 et par une caisse 2 de type dépliable, notamment en carton ou analogue, disposée au moins en partie sous forme repliée par dessus ladite palette 6 et qui, sous forme dépliée, présente les parois latérales 3, 3' et le fond 4.

Une telle caisse 2 est constituée par ledit premier élément 7 de type dépliable, disposé sous forme repliée par dessus la palette 6, et au niveau duquel sont définis les panneaux 10 ; 11 ainsi que les rabats 8, 8' prolongeant ces derniers 10 ; 11. Lesdits panneaux 10 ; 11 et lesdits rabats 8, 8' sont destinés à définir, en position dépliée dudit premier élément 7, respectivement, les parois latérales 3; 3' de la caisse 2 et le cadre 9 destiné à reposer sur la palette 6;

Cette caisse 2 est, encore, constituée par ledit second élément 15 défini par la plaque 16, disposée par dessus ladite palette 6, destinée à être rendue solidaire de cette dernière 6, et autour de laquelle 16 est destiné à venir se positionner le cadre 9 défini par lesdits rabats 8, 8' dudit premier élément 7 en position dépliée.

Ladite caisse 2 est, de plus, constituée par le troisième élément 17 de type pliable, disposé par dessus ladite palette 6, destiné à être rendu solidaire de cette dernière 6, et comportant la bande longitudinale 18 bordée, de manière longitudinale, par deux volets articulés 19, 19', ce troisième élément 17 étant destiné à constituer, en position dépliée, le fond 4 de la caisse 2.

A ce propos, on observera que ledit kit est, en fait, défini par ladite palette 6 sur laquelle sont disposés ledit premier 7, ledit second 15 et ledit troisième 17 élément, voire ledit couvercle 5. Ce dernier 5 peut, en fait, être conçu apte à être disposé par dessus lesdits éléments 7, 15 et 17, voire être conçu apte à venir coiffer, au moins en partie, ladite palette 6.

Un mode préféré de réalisation consiste à disposer sur ladite palette 6 ladite plaque 16 puis, par dessus cette dernière 16, ledit troisième élément 17. Ce dernier 17 peut, encore, être rendu solidaire de ladite palette 6 ce qui permet, également, de rendre ladite plaque 16 solidaire de cette palette 6 (figure 4).

En ce qui concerne la réalisation d'un dispositif 1 de caisse-palette à partir d'un tel kit, on observera qu'il convient, tout d'abord, d'assurer le dépliage du premier élément 7 et le repliage des volets 19, 19' du troisième élément 17, ce dernier 17 étant maintenu en position repliée au travers des moyens de maintien 20.

Ledit premier élément 7 déplié est, alors, engagé par dessus ledit troisième élément 17.

Les rabats 8' (prolongeant les panneaux 11 définissant les petits côtés de la caisse 2) sont, ensuite, rabattus au moins partiellement pour ensuite assurer l'engagement, soit de manière sensiblement simultanée ou non (montage du dispositif 1 par au moins deux opérateurs) , soit de manière successive (montage du dispositif par un seul opérateur) des rabats 8' sous la bande longitudinale 18.

Il est, ensuite, assuré un pré-positionnement et/ou un pré-centrage dudit premier élément 7 par rapport à ladite plaque 16 (voire par rapport à ladite palette 6), ceci par l'intermédiaire du cadre 9 (formé par les rabats 8, 8') et de la plaque 16.

Il est, par la suite, assuré un déploiement des volets 19, 19' (figure 5) en vue de venir recouvrir ladite plaque 16 et ledit cadre 9, ceci afin de constituer le fond 4 de la caisse 2. Au travers de ce déploiement, il est assuré une prise d'appui de ces volets 19, 19' sur le côté interne des parois latérales 3, 3' ce qui assure un positionnement approprié et/ou un centrage du premier élément 7 sur la palette 6.

Il peut, alors, être procédé au remplissage de la caisse 2 ou au stockage provisoire dudit dispositif 1 notamment après son recouvrement par un couvercle 5.

Les opérations inverses permettent (notamment après vidage de la caisse) de démonter le dispositif 1 de caisse-palette pour le remettre sous la forme d'un kit, notamment en vue de son stockage ou de son expédition.

## Revendications

1. Dispositif (1) de caisse-palette en kit défini par une palette (6) et par une caisse (2) de type dépliable, notamment en carton ou analogue, disposée au moins en partie sous forme repliée par dessus ladite palette (6) et qui, sous forme dépliée, présente des parois latérales (3, 3') et un fond (4), **caractérisé par le fait que** ladite caisse (2) est définie :
- par un premier élément (7) de type dépliable, disposé sous forme repliée par dessus la palette (6), et au niveau duquel sont définis des panneaux (10 ; 11) ainsi que des rabats (8, 8') prolongeant ces derniers (10 ; 11), lesdits panneaux (10 ; 11) et lesdits rabats (8, 8') étant destinés à définir, en position dépliée dudit premier élément (7), respectivement, les parois latérales (3; 3') de la caisse (2) et un cadre (9) destiné à reposer sur la palette (6) ;
- par un second élément (15) défini par une plaque (16), disposée par dessus ladite palette (6), destinée à être rendue solidaire de cette dernière (6), et autour de laquelle (16) est destiné à venir se positionner le cadre (9) défini par lesdits rabats (8, 8') dudit premier élément (7) en position dépliée ;
- par un troisième élément (17) de type pliable, disposé par dessus ladite palette (6), destiné à être rendu solidaire de cette dernière (6), et comportant une bande longitudinale (18) bordée, de manière longitudinale, par deux volets articulés (19, 19'), ce troisième élément (17) étant destiné à constituer, en position dépliée, le fond (4) de la caisse (2).

2. Dispositif (1) de caisse-palette défini, d'une part, par une caisse (2), notamment en carton ou analogue, comportant des parois latérales (3, 3') et un fond (4), et, d'autre part, par une palette (6) par dessus laquelle est disposée ladite caisse (2), **caractérisé par le fait que** ladite caisse (2) comporte :
- un premier élément (7) pliable au niveau duquel sont définis, d'une part, lesdites parois latérales (3, 3') de la caisse (2) et, d'autre part, des rabats (8, 8'), prolongeant lesdites parois latérales (3, 3') et qui, en position dépliée de la caisse (2), définissent un cadre (9) destiné à reposer sur la palette (6) ;
- un second élément (15) défini par une plaque (16) rapportée sur ladite palette (6) et autour de laquelle vient se positionner le cadre (9) défini par lesdits rabats (8, 8') ;
- un troisième élément (17) pliable, disposé par dessus ladite plaque (16), constituant, en position dépliée, le fond (4) de la caisse (2) et comportant, d'une part, une bande longitudinale (18) rendue solidaire de ladite palette (6) et, d'autre part, deux volets (19, 19') articulés sur ladite bande longitudinale (18) et bordant cette dernière (18) de manière longitudinale.

3. Dispositif (1) selon l'une quelconque des revendications précédentes, **caractérisé par le fait qu'**il comporte des moyens de pré-positionnement et/ou de pré-centrage du premier élément (7) en position dépliée sur la palette (6).

4. Dispositif (1) selon la revendication 3, **caractérisé par le fait que** les moyens de pré-positionnement et/ou de pré-centrage sont définis, d'une part, par la plaque (16) du second élément (15) et, d'autre part, par le cadre (9) défini par lesdits rabats (8, 8').

5. Dispositif (1) selon l'une quelconque des revendications précédentes, **caractérisé par le fait qu'**il comporte des moyens de positionnement et/ou de centrage du premier élément (7) en position dépliée sur la palette (6).

6. Dispositif (1) selon la revendication 5, **caractérisé par le fait que** les moyens de positionnement et/ou de centrage sont définis, d'une part, par le troisième élément (17) et, d'autre part, par les parois latérales (3, 3') de la caisse (2) avec lesquelles ledit troisième élément (17) est destiné à coopérer en position déplié.

7. Dispositif (1) selon l'une quelconque des revendications précédentes, **caractérisé par le fait que** ladite plaque (16) du second élément (15) est disposée par dessus ladite palette (6) et est rendue solidaire de cette dernière (6).

8. Dispositif (1) selon l'une quelconque des revendications précédentes, **caractérisé par le fait que** le troisième élément (17) est disposé par dessus ladite plaque (16) et que sa bande longitudinale (18) est rendue solidaire de ladite palette (6).

9. Dispositif (1) selon les revendications 7 et 8, **caractérisé par le fait que** la plaque (16) du second élément (15) est rendue solidaire de ladite palette (6) par l'intermédiaire de la solidarisation du troisième élément (17) de la palette (6).

10. Dispositif (1) selon l'une quelconque des revendications précédentes, **caractérisé par le fait que** la plaque (16) du second élément (15) présente des dimensions telles que le cadre (9), défini par les rabats (8, 8') du premier élément (15) déplié, est destiné à venir se positionner à une certaine distance ou à proximité de ladite plaque (16).

11. Dispositif (1) selon l'une quelconque des revendications précédentes, **caractérisé par le fait que** ladite plaque (16) présente une épaisseur correspondant sensiblement à celle desdits rabats (8, 8').

12. Dispositif (1) selon l'une quelconque des revendications précédentes, **caractérisé par le fait qu'**au moins un rabat (8') prolongeant une paroi latérale (3') comporte une découpe (13), ménagée en bordure de ce rabat (8'), et se situant à une certaine distance de la ligne d'articulation (14) de ce rabat (8') par rapport à la paroi latérale (3') qu'il prolonge.

13. Dispositif (1) selon la revendication 12, **caractérisé par le fait que** ladite découpe (13) du rabat (8') présente une largeur au moins égale à celle de la bande longitudinale (18) que comporte le troisième élément (17).

14. Dispositif (1) selon l'une quelconque des revendications précédentes, **caractérisé par le fait que** le troisième élément (17) comporte des moyens (20), associés auxdits volets (19, 19'), et aptes à maintenir ce troisième élément (17) en position repliée, notamment de manière temporaire.

15. Dispositif (1) selon l'une quelconque des revendications précédentes, **caractérisé par le fait que** le troisième élément (17) présente des côtés (22) qui, en position dépliée de cet élément (17), viennent jouxter une paroi latérale (3'), l'un au moins de ces côtés (22) présentant une échancrure (21) s'étendant de part et d'autre de ladite bande longitudinale (18).

16. Dispositif (1) selon l'une quelconque des revendications précédentes, **caractérisé par le fait qu'**il est complété par un couvercle (5).
